# EUROPÄISCHE PATENTSCHRIFT

(11) **EP 0 221 242 B1**
(45) Veröffentlichungstag und Bekanntmachung des Hinweises auf die Patenterteilung: **23.11.1989**
(21) Anmeldenummer: 86109663.4
(22) Anmeldetag: 15.07.1986
(51) Int. Cl.: E05D 7/04

(54) **Türscharnier für eine Kraftfahrzeugtür**
Door hinge for a motor vehicle
Charnière de porte de véhicule

(30) Priorität: 06.11.1985 DE 3539276
(43) Veröffentlichungstag der Anmeldung: 13.05.1987
(73) Patentinhaber: AUDI AG, 85045 Ingolstadt (DE)
(72) Erfinder: Freudenberg, Steffen, D-8070 Ingolstadt (DE)
(74) Vertreter: Engelhardt, Harald

(56) Entgegenhaltungen:
- AT-B- 374 554
- DE-A- 2 039 307
- DE-C- 3 229 732
- GB-A- 618 725
- US-A- 4 370 829

## Beschreibung

Die Erfindung betrifft ein Türscharnier für eine Kraftfahrzeugtür nach dem Oberbegriff des Anspruchs 1.

Kraftfahrzeugtüren sind üblicherweise im Türausschnitt der Karosserie mit einem oberen und unteren Türscharnier schwenkbar befestigt. Aufgrund der Rohbaufertigungstoleranzen ist es erforderlich, eine Tür in den Türausschnitt so einzupassen bzw. die Türscharniere so einzustellen, daß diese leichtgängig ist und dicht schließt und im geschlossenen Zustand etwa gleich große umlaufende Spaltgrößen aufweist.

Bekannte und übliche Türscharniere für Kraftfahrzeugtüren bestehen aus karosserieseitigen und türseitigen Konsolen mit senkrechten, hohlzylindrischen Ausformungen, durch die ein Bolzen als Achse gesteckt ist. Das Einpassen und Einstellen der Tür wird so durchgeführt, daß bei bereits eingehängter Tür im Karosserierohbau die beiden Scharniere zum Ausgleich der Rohbautoleranzen solange gebogen und verbogen werden, bis die Tür optisch gut eingepaßt ist und gut schließt. Eine so eingepaßte Tür ist wegen der angepaßten und leicht gebogenen Scharniere einem Fahrzeug zugeordnet, wird somit nicht mehr ausgehängt und das Fahrzeug wird mit eingehängten Türen lackiert und die Türen erst bei der Endmontage montiert und aufgerüstet.

Eine fertigungstechnisch vorteilhafte separate Lackierung von Karosserien und Türen sowie Vorfertigung und komplette Vormontage von Türen ist bei der vorstehend beschriebenen Türeinstellung nicht möglich, da an den Scharnierkonsolen Biegearbeiten mit schwerem Werkzeug notwendig sind, die den Lack und andere Türelemente, wie Türverkleidungen, Griffe, etc., verletzen würden. Ein weiterer Nachteil der vorbeschriebenen Türeinstellung besteht darin, daß das Verbiegen der Türscharnierkonsolen nur eine grobe Einstellung zuläßt. Es ist ersichtlich, daß für eine Einstellung die Konsolen für gleiche umlaufende Spaltbreiten in der Höhe und die Fahrzeuglängsrichtung eingestellt werden müssen. Um eine glatte mit der Karosserie mitlaufende Außenfläche zu erhalten, müssen die Konsolen aber auch in Querrichtung des Fahrzeugs eingestellt und hingebogen werden. Zusätzlich ist es notwendig, daß die beiden Scharnierbolzen des oberen und unteren Türschamiers koaxial verlaufen. Durch die Verbindungslinie zwischen den beiden Scharnierbolzen ist die Schamierachse für die ganze Tür gebildet. Wenn daher die beiden Scharnierbolzen des oberen und unteren Türscharniers nicht koaxial verlaufen, gibt es unerwünschte Spannungen in den Konsolen und den angrenzenden Blechteilen und die Tür ist schwergängig. Eine Einstellung der angeschweißten Konsolen durch Verbiegen in deren Höhe, zur Seite und ein koaxiales Ausrichten der Scharnierbolzen ist ersichtlich aufwendig.

Weiter ist es bekannt, Türen mit Hilfe von in Schamierteilen angeordneten Langlöchern und zwischen den gelösten Scharnierteilen und zugehörigen Anschlagteilen des Fahrzeugaufbaus oder der Tür eingebrachten Unterlegstreifen einzustellen. Für eine solche Türeinstellung ist es normalerweise nicht mehr notwendig, die Scharnierkonsolen zu verbiegen, die Einstellung ist jedoch aufwendig und zeitraubend, besonders dadurch daß Unterlegstreifen verschiedener Stärke erforderlich sind, ausprobiert werden müssen und auch auf Lager zu halten sind.

Bei einem weiteren, bekannten Türscharnier für eine Kraftfahrzeugtür (DE-A-2 039 307), das zur Gattungsbildung herangezogen wird, ist die Scharnierachse für die Tür durch ein oberes und ein unteres Türgelenk als Kugelgelenk gebildet. Jedes Türgelenk besteht aus einer karosserieseitig befestigbaren Konsole und weiter aus einer türseitig befestigbaren Konsole, die über ein Kugelschalengelenk mit einer Kugelschale und einem Kugelzapfen verbunden sind. Der Kugelzapfen ist dabei aus einer Kugel und einem daran befestigten Bolzen gebildet. Mindestens eines der Scharnierteile weist ein von einem einzigen Befestigungsmittel durchsetztes Schwenkteil auf, das über eine kugelförmige Fläche mit der Fahrzeugtür oder dem Fahrzeugaufbau in Verbindung steht. Ein solches Scharnier ist bei gelöstem Befestigungsmittel zwar allseitig einstellbar, während der Montage, d.h. bei gelöstem Befestigungsmittel, fehlt der Tür jedoch eine Unterstützung, so daß die Tür frei im Türausschnitt gehalten werden muß. Eine Einstellung und Anpassung ist somit nicht durch allmähliches Nachstellen der Befestigungsmittel möglich, so daß die Montage aufwendig ist. Zudem sind eine Reihe kostspieliger Einzelbauteile erforderlich.

Weiter ist ein Türscharnier für eine Kraftfahrzeugtür (DE-C-3 229 732) bekannt, das aus einer karosserieseitig befestigten Konsole und einem daran schwenkbar gehaltenen Gewindebolzen besteht. Die Fahrzeugtür trägt eine Hülse, die mit einem radialen Freigang über den Gewindebolzen gesteckt ist. Im Rahmen dieses Freigangs und entlang des Gewindebolzens kann die Hülse für Einstellungen verschoben und durch Schrauben festgelegt werden, so daß damit ein Einstellelement geschaffen ist. Die Einstellung der Fahrzeugtür im Fahrzeugrahmen wird somit hier nicht über eine Veränderung der Lage der Scharnierachse durchgeführt, sondern an den nachgeordneten Gewindebolzen. Falls somit aufgrund von Toleranzen die Schamierachsen des oberen und unteren Scharniers nicht koaxial fluchten, wird dies nicht behoben, so daß die Fahrzeugtür schwergängig sein kann und ungünstige Spannungen auftreten. Ähnlich können Spannungen und Schwergängigkeiten durch die Einstellung selbst in die nicht als Kugellager ausgebildeten Schwenklager gebracht werden. Wegen der horizontalen Anordnung der Gewindebolzen muß auch hier für eine Einstellung der Kraftfahrzeugtür diese frei bis zu ihrer Fixierung angehoben und gehalten werden, was ebenfalls zu einer aufwendigen Montage führt.

Aufgabe der Erfindung ist es demgegenüber, ein Türschamier für eine Kraftfahrzeugtür zu schaffen, das einfach im Aufbau ist und mit dem eine Kraftfahrzeugtür einfach und schnell montiert und eingestellt werden kann.

Diese Aufgabe wird bei einem gattungsgemäßen Türscharnier mit den kennzeichnenden Merkmalen des Anspruchs 1 gelöst.

Die Scharnierachse für die Kraftfahrzeugtür wird durch ein oberes und ein unteres feststehendes Kugelgelenk gebildet. Ein koaxiales Ausrichten von zylindrischen Scharnierbolzen ist somit nicht mehr erforderlich, da sich die Scharnierachse ungehindert an den beiden Kugelgelenken einstellen kann. Für die Höhen- und Seiteneinstellung ist an der karosserieseitig befestigten Konsole eine etwa senkrecht stehende Hülse mit bestimmtem Hülseninnendurchmesser angebracht. Mit der türseitig befestigbaren Konsole ist ein Kugelschalengelenk mit einer Kugelschale und einem Kugelzapfen verbunden. Der Kugelzapfen ist dabei als Gewindebolzen ausgebildet, der in die Hülse des anderen Scharnierteils eingesetzt ist. Der Durchmesser des Gewindebolzens ist dabei kleiner als der Hülseninnendurchmesser, so daß der Gewindebolzen in der Hülse in einer Horizontalebene in allen Richtungen bei senkrechter Stellung zu Einstellzwecken verschoben werden kann.

Der Gewindebolzen ist länger ausgeführt als die Hütse lang ist, so daß der Gewindebolzen innerhalb der Hülse in vertikaler Richtung zu Einstellzwecken verschiebbar ist, wobei ein Gewindebereich über beide Stimseiten der Hülse übersteht.

Der Gewindebolzen wird nach der Einstellung gegenüber der Hülse durch zwei von beiden Seiten die Hülse stimseitig umfassende Klemmuttern fixiert. Die Anlagefäche der Muttern an den Hülsenstirnseiten ist dabei so zu wählen, daß auch bei seitlich verschobenem Gewindebolzen eine Anlage gewährleistet ist, d. h. daß der Anlageflächendurchmesser mindestens dem Hülsenaußendurchmesser plus dem Freigangabstand zwischen Gewindebolzen und Hülseninnenfläche entsprechen muß.

Mit dem erfindungsgemäßen Türscharnier wird vorteilhaft eine einfache Anpassung einer Kraftfahrzeugtür an den Türausschnitt in der Karosserie dadurch erreicht, daß der Scharnierbolzen zum Ausgleich der Fertigungstoleranzen sowohl in einer Horizontalebene bei der Montage verschiebbar ist als auch mit Hilfe der Klemmschrauben entlang des Gewindebolzens in vertikaler Richtung veränderbar ist. Der Gewindebolzen des oberen und unteren Türgelenks wird nach der Montage und Höhen- und Seiteneinstellung in etwa senkrechter Richtung gehalten. Eine koaxiale Ausrichtung der Gewindebolzen ist nicht erforderlich, da diese nicht als Schwenkachsen dienen, sondern nur die beiden Kugelgelenke tragen. Durch die feste Verbindung des oberen und unteren Kugelgelenks über die Tür bzw. die Karosserie wird ein Freiheitsgrad des Kugelgelenks unterdrückt, so daß dadurch wieder ein gewünschtes Drehgelenk (Scharnier) mit zwei Freiheitsgraden zum Verschwenken der Tür erhalten wird.

Für die Montage wird der Gewindebolzen in die Hülse gesetzt und vorläufig festgestellt. Dadurch ist bereits eine Grobeinstellung erfolgt und die Tür wird vom Scharnier bereits gehalten. Die Höheneinstellung kann durch Verdrehen der oberen Mutter am Gewindebolzen mit nur einer Mutter an einem, beispielsweise dem oberen Türgelenk durchgeführt werden, so lange bis die gewünschte Spaltbreite an der oberen Türkante erreicht wird. Für die Seiteneinstellung kann jedes Gelenk separat bei festgestelltem anderen Gelenk eingestellt werden. Nach erfolgter Eins ellung werden die Muttern festgezogen und die Tür ist fixiert.

Durch diese kostengünstige Montage- und Einstellmöglichkeit wird es nun möglich, Türen und Karosserien separat zu fertigen, zu lackieren und aufzurüsten und erst am Schluß der Fertigmontage miteinander zu verbinden. Es ist ersichtlich, daß dadurch die Fertigung und Einzelmontagen rationeller und kostengünstiger werden.

Gemäß Anspruch 2 wird die Auflagefläche zwischen Hülse und Mutter durch eine über den Gewindebolzen gesteckte und die Hülse seitlich überragende Scheibe gebildet. Dadurch kann zweckmäßig die Mutter klein gehalten werden, da die Auflagefläche von der beim Anziehen der Mutter nicht mitdrehenden Scheibe gebildet ist.

Zum Festziehen der Muttern nach der Einstellung ist es erforderlich, den Gewindebolzen festzuhalten, da dieser im Kugelgelenk frei drehbar gelagert ist. Dieses Festhalten kann durch alle an sich bekannten Maßnahmen geschehen, als zweckmäßig hat sich jedoch erwiesen, die Kugelschale von oben her mit einer Öffnung zu versehen, durch die in eine Vertiefung der Kugel ein Haltewerkzeug, bevorzugt ein Inbusschlüssel einführbar ist. Von dieser Seite ist meist genügend Platz zum Einführen des Haltewerkzeugs.

Das beschriebene Türgelenk kann auch in umgekehrter Anordnung, d. h. die Kugel unterhalb der Hülse verwendet werden, was je nach Einbaugegebenheiten oder Platz zum Ansetzen der Einstell- und Haltewerkzeuge im Türausschnitt zweckmäßig sein kann. Ebenso ist es möglich, die Konsole mit der Hülse der Tür und die Konsole mit dem Kugelgelenk der Karosserie zuzuordnen.

Mit den Merkmalen des Anspruchs 4 wird eine preisgünstige Fertigung der erforderlichen Kugelschalen dadurch erreicht, daß zwei Bleche mit halbkugeliger Ausformung übereinandergelegt und verbunden werden.

Bei den bisher beanspruchten Ausführungen ist der Gewindebolzen fest mit der Kugel des Kugelgelenks verbunden. Beim Einsetzen der Tür ist es daher erforderlich, diese gegenüber der Hülse relativ weit anzuheben, damit der Gewindebolzen in die Hülse eingeführt werden kann. Dafür ist bei manchen Türausschnitten nicht genügend Platz vorhanden, so daß dann eine Ausführung gemäß Anspruch 5 erforderlich wird, bei der die Kugel und der Gewindebolzen lösbar befestigt sind. Die Tür kann damit seitlich eingeschoben werden ohne sie viel anheben zu müssen, da die Verbindung zwischen Gewindebolzen und Kugel erst dann bei der Montage erfolgt.

Eine zweckmäßige Art einer lösbaren Befestigung zwischen Kugel und Gewindebolzen wird mit den Merkmalen des Anspruchs 6 angegeben.

Anhand zweier Ausführungsbeispiele wird die Erfindung mit weiteren Merkmalen, Einzelheiten und Vorteilen näher erläutert.

Es zeigen
Fig. 1 eine teilweise geschnittene Seitenansicht einer ersten Ausführung eines Türgelenks,
Fig. 2 eine Draufsicht auf das Türgelenk gemäß Fig.1,
Fig. 3 eine teilweise geschnittene Seitenansicht einer zweiten Ausführung eines Türgelenks.

In Fig. 1 ist ein Türgelenk 1 dargestellt, das aus einer karosserieseitigen Konsole 2 mit daran befestigter senkrecht stehender Hülse 3 und aus einer türseitigen Konsole 4 mit einem Kugelgelenk 5 besteht: Die Hülse 3 besteht aus einem Rohrstück, das von dem Konsolenblech der Konsole 2 etwa halbseitig umgeben und mit diesem verbunden ist (s. Fig. 2). Das Kugelgelenk 5 besteht aus der Kugelschale 6 und der Kugel 7, wobei an die Kugel 7 ein nach unten abstehender Gewindebolzen 8 angeformt ist. Der Gewindebolzen 8 ist in die Hülse 3 eingeführt und beidseitig über Scheiden 9, 10 und Muttern 11, 12 gegen die Hülse 3 verschraubt und fixiert. Die Kugelschale 6 ist durch zwei halbkugelig ausgeformte übereinandergelegte Bleche der Konsole 4 gebildet und unten zum Durchtritt des Gewindebolzens 8 und nach oben offen. Im Bereich dieser oberen Öffnung hat die Kugel eine sechskantige Vertiefung 13 zum Einsetzen eines Inbusschlüssels.

Das dargestellte Türgelenk 1 hat folgende Funktion :

Ein Türscharnier für eine Kraftfahrzeugtür wird durch ein oberes und unteres Türgelenk 1 gebildet. Die Kraftfahrzeugtür wird mit der daran bereits befestigten Konsole 4 über den Gewindebolzen 8 in die karosserieseitige Konsole 2 bzw. Hülse 3 von oben her eingehängt. Dadurch ist die Tür bereits vorläufig mit der Karosserie verbunden und braucht nicht gehalten oder unterstützt werden. Die oberen Scheiben 10 und Muttern 12 sind bereits vor dem Einsetzen der Tür angebracht worden, die unteren Scheiben 9 und Muttern 11 werden nun aufgeschraubt.

Zum Einstellen der Tür für eine gleiche umlaufende Spaltbreite gegenüber dem Türausschnitt und für einen glatten Karosserieverlauf wird die Kugel 7 über die Sechskantvertiefung 13 festgehalten. Anschließend werden die oberen Muttern 12 solange verstellt, bis die geeignete Türhöhe erreicht ist und entsprechend die unteren Muttern 8 nachgeführt. Für die Einstellung der Tür gegenüber einer Senkrechten wird der Gewindebolzen 8 oder beide Gewindebolzen des oberen und unteren Türgelenks innerhalb des Freigangs 14 zwischen Gewindebolzen 8 und Hülse 3 verschoben und der Gewindebolzen 3 durch Festziehen der gegeneinanderstehenden Muttern 11 und 12 in seiner Stellung festgelegt, womit die Türeinstellung beendet ist.

Die nächste Ausführung eines Türgelenks in Fig. 3 entspricht im wesentlichen der der Fig. 1 und besteht ebenfalls aus einer türseitigen Konsole 4 mit Kugelgelenk 5, Kugelschale 6, Kugel 7, Gewindebolzen 8, Scheiben 9, 10, Muttern 11, 12 und einer karosserieseitigen Konsole 2 mit Hülse 3. Lediglich der obere Teil des Gewindebolzens 8 ist dadurch modifiziert, daß er durch eine Bohrung 15 durch die Kugel 7 ragt, dort mit einem Gewinde versehen ist und durch eine Mutter 16 mit der Kugel 7 fest verschraubt ist.

Während es bei der Ausbildung des Türgelenks 1 nach den Fig. 1 und 2 notwendig war, die Tür beim Einsetzen soweit anzuheben, daß der Gewindebolzen 8 von oben her in die Hülse 3 eingeführt werden konnte, kann die Tür bei einer Ausführung gemäß Fig. 3 einfach seitlich in den Türausschnitt der Karosserie eingeschoben werden, wonach dann erst der Gewindebolzen 8 von unten her durch die Bohrung 15 der Kugel 7 eingeführt und mit Hilfe der Mutter 16 befestigt wird.

Zusammenfassend wird festgestellt, daß mit der Erfindung ein Türscharnier vorgeschlagen wird, das bei einfachem kostengünstigen Aufbau eine schnelle und einfach durchzuführende Montage und Einstellung einer Kraftfahrzeugtür im Türausschnitt einer Karosserie ermöglicht.

## Patentansprüche

1. Türscharnier für eine Kraftfahrzeugtür, bei dem die Schamierachse für die Tür durch ein oberes und ein unteres Türgelenk (1) als Kugelgelenk (5) gebildet ist, wobei jedes Türgelenk (1) aus einer karosserieseitig befestigbaren Konsole (2) und weiter aus einer türseitig befestigbaren Konsole (4) besteht, die über ein Kugelschalen-Gelenk (5) mit einer Kugelschale (6) und einem Kugelzapfen verbunden sind und der Kugelzapfen aus der Kugel (7) und einem daran befestigten Bolzen (8) gebildet ist, dadurch gekennzeichnet, daß die karosserieseitig befestigbare Konsole (2) eine etwa senkrecht stehende Hülse (3) mit einem bestimmten Hülseninnendurchmesser trägt, daß der als Gewindebolzen (8) ausgeführte Bolzen im Durchmesser kleiner als der Hülseninnendurchmesser ist und ein Freigang (14) gebildet ist, so daß der Gewindebolzen (8) nach dem Einführen in die Hülse innerhalb dieser bei gleicher Achsrichtung wie die Hülse (3) in einer Horizontalebene verschiebbar ist, daß der Gewindebolzen (8) mit seinem Gewindeteil eine Überlänge gegenüber der Hülsenlänge aufweist, so daß der Gewindebolzen (8) innerhalb dem Hülsenbereich nach oben und unten verschiebbar ist und daß die Hülse (3) von beiden Stirnseiten her von zwei auf den Gewindebolzen (8) aufgeschraubten Muttern (11, 12) umfaßt wird, deren Auflageflächendurchmesser mindestens dem Hülsenaußendurchmesser plus dem Freigangabstand (14) zwischen Gewindebolzen (8) und Hülseninnenfläche entsprechen, wobei mit den Muttern (11, 12) die horizontale und vertikale Lage des Gewindebolzens (8) innerhalb der Hülse (3) festlegbar ist.

2. Türscharnier nach Anspruch 1, dadurch gekennzeichnet, daß die Auflagefläche zwischen Hülse (3) und Muttern (11, 12) durch über den Gewindebolzen (8) gesteckte Scheiben (9, 10) gebildet ist.

3. Türscharnier nach Anspruch 1 oder 2, dadurch gekennzeichnet, daß die Kugelschale (6) nach unten zum Durchtritt des Gewindebolzens (8) offen ist und auch an der gegenüberliegenden Seite eine Öffnung aufweist, und die Kugel (7) im Bereich dieser Öffnung eine profilierte Vertiefung (13) zum Einsetzen eines Haltewerkzeugs, bevorzugt eines Inbusschlüssels, aufweist, womit die Kugel (7) während des Einstellvorgangs und dem Festziehen der Muttern (11, 12) am Drehen gehindert wird.

4. Türscharnier nach einem der Ansprüche 1 bis 3, dadurch gekennzeichnet, daß die Kugelschale (6) durch zwei übereinanderliegende und verbundene Bleche gebildet ist, die in entgegengesetzten Richtungen in halbkugeliger Form ausgeformt sind.

5. Türscharnier nach einem der Ansprüche 1 bis 4, dadurch gekennzeichnet, daß die Kugel (7) und der Gewindebolzen (8) lösbar befestigt sind.

6. Türscharnier nach Anspruch 5, dadurch gekennzeichnet, daß die Kugel durchbohrt ist und die in der Kugelschale (6) gehaltene Kugel (7) mit dieser Bohrung (15) auf ein oberes, ebenfalls mit einem Gewinde versehenes Stück eines Gewindebolzens (8) aufsteckbar ist und mit einer Mutter (16) befestigbar ist.

## Claims

1. Door hinge for a motor vehicle door, wherein the hinge axis for the door is formed by an upper and a lower door articulation (1) constructed as a ball articulation (5), each door articulation (1) comprising a body-mountable bracket (2) and a door-mountable bracket (4), which are connected by means of a ball and socket articulation (5) having a ball socket (6) and a ball spigot, the ball spigot being constituted by the ball (7) and a pin (8) which is secured thereto, characterised in that the body-mountable bracket (2) carries a substantially vertically disposed sleeve (3) with a specific internal sleeve diameter, that the pin, constructed as a screwthreaded pin (8), is smaller in diameter than the internal sleeve diameter, and a clearance (14) is formed, so that after insertion into the sleeve the screwthreaded pin (8) is displaceable within this sleeve, situated in the same axial direction as the sleeve (3), in a horizontal plane, that the screwthreaded portion of the screwthreaded pin (8) is given extra length relatively to the sleeve length, so that the screwthreaded pin (8) is displaceable upwards and downwards within the sleeve region, and that the sleeve (3) is embraced from its two ends by two nuts (11, 12) which are screwed on to the screwthreaded pin (8) and whose bearing contact surface diameters correspond at least to the external sleeve diameter plus the clearance (14) between screwthreaded pin (8) and internal sleeve surface, the horizontal and vertical situations of the screwthreaded pin (8) within the sleeve (3) being fixable with the nuts (11, 12).

2. Door hinge according to claim 1, characterised in that the bearing contact surface between sleeve (3) and nuts (11, 12) is formed by washers (9, 10) placed over the screwthreaded pin (8).

3. Door hinge according to claim 1 or 2, characterised in that the ball socket (6) is open underneath to allow the screwthreaded pin (8) to extend through, and also comprises an aperture at the opposite side, and in the region of this aperture the ball (7) has a profiled recess (13) for the insertion of a holding tool, preferably a key for operating socket-head screws, with which the ball (7) is prevented from rotating during the adjusting operation and the tightening of the nuts (11, 12).

4. Door hinge according to one of claims 1 to 3, characterised in that the ball socket (6) is constituted by two connected-together sheet metal elements which are situated one above the other and are shaped to a hemispherical form in opposite directions.

5. Door hinge according to one of claims 1 to 4, characterised in that the ball (7) and the screwthreaded pin (8) are releasably secured.

6. Door hinge according to claim 5, characterised in that the ball has a through hole, and the ball (7) held in the ball socket (6) is adapted to be fitted with this hole (15) on to an upper and likewise screwthreaded portion of a screwthreaded pin (8) and to be fixed with a nut (16).

## Revendications

1. Charnière pour une portière de véhicule automobile, avec laquelle l'axe de charnière pour la portière est formé par des articulations supérieure et inférieure (1) de la portière sous forme d'articulations sphériques (5), chaque articulation de portière (1) se composant d'une console (2) qui peut être fixée du côté carrosserie et en outre d'une console (4) qui peut être fixée du côté porte, consoles qui sont reliées l'une à l'autre par une articulation sphérique (5) comprenant une cuvette sphérique (6) et un pivot sphérique, et le pivot sphérique étant constitué par la sphère (7) et par un boulon (8) fixé à celle-ci, caractérisée en ce que la console (2) qui peut être fixée du côté carrosserie porte une douille (3) qui est disposée à peu près verticalement et qui a un diamètre intérieur déterminé, en ce que le boulon, réalisé sous forme de boulon fileté (8), a un diamètre plus petit que le diamètre intérieur de la douille, ce qui donne lieu à un jeu (14) tel qu'après avoir été inséré dans la douille, le boulon fileté (8) peut être déplacé à l'intérieur de celle-ci dans un plan horizontal en gardant la même direction axiale que la douille (3), en ce que le boulon fileté (8) présente, dans sa partie filetée, un surcroît de longueur par rapport à la longueur de la douille, de telle façon que le boulon fileté (8) puisse être déplacé vers le haut et vers le bas à l'intérieur de la douille, et en ce que la douille (3) est enserrée sur ses deux faces d'extrémité par deux écrous (11, 12) vissés sur le boulon fileté (8), écrous dont les surfaces portantes ont un diamètre qui correspond au moins au diamètre extérieur de la douille, plus la grandeur du jeu (14) entre le boulon fileté (8) et la surface intérieure de la douille, la position horizontale et verticale du boulon fileté (8) à l'intérieur de la douille pouvant être fixée au moyen des écrous (11, 12).

2. Charnière de portière selon la revendication 1, caractérisée en ce que la surface portante entre la douille (3) et les écrous (11, 12) est formée par des rondelles (9, 10) enfilées sur le boulon fileté (8).

3. Charnière de portière selon la revendication 1 ou 2, caractérisée en ce que la cuvette sphérique (6) est ouverte vers le bas pour le passage du boulon fileté (8) et présente aussi une ouverture sur son côté opposé, et en ce que la sphère (7) présente, dans la région de cette ouverture, une cavité profilée (13) pour l'insertion d'un outil de maintien au moyen duquel on empêche la sphère (7) de tourner pendant l'opération de réglage et pendant le serrage à bloc des écrous (11, 12).

4. Charnière de portière selon l'une quelconque des revendications 1 à 3, caractérisée en ce que la cuvette sphérique (6) est constituée par deux tôles superposées et fixées l'une à l'autre qui sont bombées en forme de demi-sphère en sens opposés.

5. Charnière de portière selon l'une quelconque des revendications 1 à 4, caractérisée en ce que la sphère (7) et le boulon fileté (8) sont fixés entre eux de façon détachable.

6. Charnière de portière selon la revendication 5, caractérisée en ce que la sphère est traversée par une forure, et en ce que la sphère (7), maintenue dans la cuvette sphérique (6), peut être enfilée par cette forure (15) sur une partie supérieure, également munie d'un filetage, d'un boulon fileté (8) et peut être fixée au moyen d'un écrou (16).
